# FASCICULE DE BREVET EUROPEEN

(11) **EP 0 128 830 B1**
(45) Date de publication et mention de la délivrance du brevet: **02.09.1987**
(21) Numéro de dépôt: 84401173.4
(22) Date de dépôt: 06.06.1984
(51) Int. Cl.: E04C 2/38, E04C 3/42, E04B 1/10, E04B 1/32

(54) **Perfectionnements aux constructions préfabriquées et à leurs composants**
Fertigbauteile und ihre Einzelteile
Prefabricated constructions and their component parts

(30) Priorité: 06.06.1983 FR 8309353; 27.01.1984 FR 8401323
(43) Date de publication de la demande: 19.12.1984
(73) Titulaire: Lemerre, Guy, F-14300 Caen (FR)
(72) Inventeur: Lemerre, Guy, F-14300 Caen (FR)
(74) Mandataire: Behaghel, Pierre

## Description

L'invention est relative aux constructions du genre des maisons individuelles, cliniques, écoles..., généralement à un ou deux niveaux, présentant des toitures inclinées et planes, et réalisées par préfabrication, c'est-à-dire dont les murs extérieurs sont constitués à l'aide de composants fabriqués en usine, chacun de ces éléments s'étendant au moins sur toute la hauteur d'une pièce.

Elle vise également lesdits composants préfabriqués.

Il a déjà été proposé de constituer des composants préfabriqués de constructions par des ensembles de panneaux autoporteurs plats s'étendant selon un dièdre en V à angle obtus et propres à former chacun une tranche verticale de construction composée par un pan de mur extérieur plat et par un pan de toiture plat prolongeant ce mur vers le haut, ledit ensemble se présentant sous la forme d'un châssis délimité latéralement par des membrures en V dont la longueur déployée est supérieure à 5 mètres, châssis fermé par des parements parallèles en contreplaqué ou matériau analogue et contenant un matériau thermiquement isolant.

Dans de telles constructions, connues par exemple par le document FR-A-1 169 657, le châssis était en métal, matériau relativement coûteux et difficile à entretenir. De plus les assemblages des deux panneaux de chaque ensemble, exécutés sur place, étaient relativement fragiles.

L'invention rend possible une réalisation particulièrement économique, solide et durable de constructions du genre indiqué ci-dessus.

A cet effet, les composants préfabriqués du genre ci-dessus selon l'invention sont essentiellement caractérisés en ce que chacune de leurs deux membrures latérales en V est constituée par deux longerons droits en bois assemblés par enturage et collage sur une clé intermédiaire en lamellé-collé, le plan des faces de chaque lamelle constitutive de cette clé étant d'une part perpendiculaire au plan formé par les axes longitudinaux des deux longerons constituant le V et d'autre part incliné sur chacun de ces axes d'un angle égal à la moitié de l'angle formé entre ces derniers.

Il est à noter ici que le document DE-A-2 004 258 divulgue également une clé en lamellé-collé destinée à assembler entre eux deux longerons dont les axes longitudinaux forment un angle entre eux. Mais la structure de cette clé connue diffère de celle qui vient d'être explicitée en ce que les plans de ses lamelles constitutives sont parallèles au plan contenant les axes longitudinaux des deux longerons.

Dans des modes de réalisation préférés, on a recours en outre à l'une et/ou à l'autre des dispositions suivantes:
- les deux membrures latérales en V comprises par chaque composant sont solidarisées entre elles par des traverses horizontales en bois massif dont l'une relie les deux clés de deux membrures latérales successives,
- la continuité de la face interne de la zone de raccordement des deux pans du mur et de la toiture est obtenue à l'aide d'une feuille en contreplaqué cintrée fixée sur le bord inférieur du parement interne supérieur, sur le bord supérieur du parement interne inférieur et sur la traverse reliant les deux clés,
- la continuité de la face externe de la zone de raccordement des deux pans est obtenue à l'aide d'une tôle pliée en V fixée sur la traverse reliant les deux clés ainsi que sur le bord inférieur du parement externe supérieur et que sur le bord supérieur du parement externe inférieur,
- le composant comprend des moyens agences pour supporter une rive d'un plancher d'un étage,
- le composant présente des ouvertures équipées de baies vitrées ou analogues,
- la surface extérieure du composant est recouverte d'une tôle maintenue parallèle à cette surface, à une petite distance de celle-ci, par des entretoises solidaires de ladite tôle, qui délimitent des canaux s'étendant sur toute la hauteur du composant, canaux utilisables à des fins de ventilation et/ou de climatisation du volume intérieur de la construction,
- la face extérieure de la tôle ci-dessus est munie de moyens d'accrochage pour des éléments de couverture,
- il est rapporté extérieurement sur la portion supérieure du pan de mur vertical du composant une poutre creuse formant auvent, de section droite triangulaire, délimitée par une face verticale appliquée contre ladite portion, par une face horizontale inférieure et par une face inclinée prolongeant vers le bas la face extérieure du pan incliné de toiture,
- la continuité du composant déployé et dressé est renforcée par au moins un câble tendu entre deux points d'ancrage situés respectivement dans la fondation du pan de mur vertical et au sommet du pan incliné de toiture.

L'invention comprend, mises à part ces dispositions principales, certaines autres dispositions qui s'utilisent de préférence en même temps et dont il sera plus explicitement question ci-après.

Dans ce qui suit, l'on va décrire des modes de réalisation préférés de l'invention en se référant aux dessins ci-annexés.
La figure 1, de ces dessins, montre schématiquement en vue perspective un composant de construction plat recourbé en V selon l'invention.
Les figures 2 et 3 montrent schématiquement selon des coupes verticales transversales deux constructions réalisées à l'aide de tels composants recourbés en V selon l'invention.
La figure 4 montre en vue perspective du dessous une articulation supérieure (non revendiquée) comprise par une telle construction.
La figure 5 est une coupe transversale verticale du faîte d'une construction du type ci-dessus.
La figure 6 montre en vue perspective plus détaillée que la figure 1, portions arrachées, un composant établi selon l'invention.
La figure 7 montre en perspective à plus grande échelle un détail de ce composant.
La figure 8 montre, également à plus grande échelle, la zone de pliure d'un type de composant non revendiqué selon une coupe verticale perpendiculaire à la ligne de pliure.

Les figures 9, 10 et 11 montrent schématiquement selon des coupes verticales transversales partielles trois variantes de constructions établies conformément à l'invention.

La figure 12 est une coupe horizontale partielle de la figure 9 selon XII-XII.

Chaque composant de construction ou encore panneau, appelé "coque" dans la suite, est préfabriqué en usine et présente la forme générale d'un rectangle allongé, recourbé en V, la ligne de pliure du V s'étendant selon la largeur de ce rectangle.

Cette largeur du rectangle est inférieure ou égale à 2,50 m de façon à permettre les transports par route, cette largeur étant notamment égale à 30,120 ou 180 cm.

Sa longueur est relativement grande, étant supérieure à 5 m et pouvant atteindre ou dépasser 10 m.

L'épaisseur des coques considérées est généralement comprise entre 8 et 25 cm.

Chaque coque 1 est pliée en V selon un coude anguleux à petit rayon de courbure comme visible en 3 sur les figures 1 à 3, ce qui définit deux pans plats 8 et 9 de part et d'autre de ce coude 3, l'un inférieur vertical 8 destiné à constituer un mur et l'autre supérieur oblique 9 destiné à constituer un pan de toiture plane.

L'angle du pliage peut être choisi dans une grande étendue allant de 30 à 90°.

Comme chaque construction fait appel à une pluralité de coques semblablement pliées destinées à être assemblées côte à côte pour former l'une des façades de la construction, surmontée du pan de toiture associé, ces coques semblables peuvent être facilement empilées les unes sur les autres en vue de leur transport, les piles ainsi obtenues présentant alors un encombrement global très faible.

Pour réduire encore cet encombrement lors du transport, il peut être avantageux de prévoir une articulation au voisinage du coude de chaque coque de façon à rendre possible le rabattement des deux pans de cette coque l'un contre l'autre: une telle articulation, matérialisée par une charnière située au niveau de la face intérieure du V, a été illustrée en 53 sur la figure 11. Cette charnière 53 est bien entendu complétée par des moyens appropriés pour bloquer la coque en son état déployé lors de sa mise en place en vue de réaliser une construction.

Les coques sont équipées dès leur fabrication de la plupart des accessoires qu'ils devront comprendre pour jouer leur rôle définitif de morceau de mur et de couverture dans la construction terminée, accessoires tels que cadres, de préférence en bois, délimitant des ouvertures et équipés de baies vitrées 62 (fig. 10), ouvrables ou non, de lucarnes ou chiens assis 63, ou de hublots doubles avec stores intermédiaires, huisseries de portes, installations électriques, tuyauteries d'eau sanitaire et éventuellement de chauffage, platines de support 14 pour planchers intermédiaires 13 ...

Chaque coque se présente sous la forme générale d'un châssis en bois 37 (fig. 6) délimité latéralement par deux membrures 38 pliées en V et supérieurement et inférieurement par des traverses horizontales 39.

Ce châssis 37 est complété et renforcé:
- par une membrure intermédiaire 40 parallèle aux membrures latérales 38 et semblable à celles-ci, mais de préférence un peu plus épaisse selon la direction X de la ligne de pliure de la coque,
- et par quelques entretoises horizontales 41,42 reliant entre elles les trois membrures 38 et 40 : celle, de ces entretoises, désignée par la référence 42 et située au niveau de la ligne X, est plus importante que les autres et sera commentée plus en détail ci-après.

Le châssis 37 est fermé par des plaques de parement 25 parallèles plates 43.

Chaque plaque 43 extérieure est constituée en un contreplaqué résistant aux intempéries et chaque plaque 43 intérieure est de préférence constituée aussi en contre-plaqué, mais pourrait également l'être en toute autre matière appropriée telle que particules agglomérées, matière plastique armée de fibres de verre ou autres, toile imprégnée de résine, métal, carton, plâtre ...

Ces plaques 43 peuvent être traitées au moins superficiellement et/ou revêtues de toute couche de protection ou d'habillage désirable (peinture, vernis, plâtre...).

Lesdites plaques 43 sont collées et agrafées sur les membrures et éventuellement sur les traverses de façon à faire corps avec le châssis et à contribuer à la tenue et à la résistance de la coque.

Le volume intérieur du châssis 37 est garni, au moins en partie, par un matelas 44 présentant de bonnes qualités d'isolation thermique et éventuellement acoustique, ce matelas étant par exemple constitué en un feutre ou en une mousse plastique souple ou semi-rigide.

Une lame d'air peut être prévue entre ce matelas 44 et l'un des parements 43.

Le matelas 44 peut être interrompu, de même que les portions de parement 43 correspondantes, sur une certaine hauteur de la coque, notamment dans sa zone supérieure, à des fins d'éclairage et éventuellement d'aération, ce qui confère à la zone concernée une allure de pergola. Le volume ainsi dégagé peut être occupé par un vitrage, éventuellement décalé vers le haut s'il s'agit d'une zone inclinée sur la verticale.

Chaque membrure 38, 40 est constituée par deux longerons droits en bois massif ou lamellé-collé réunis entre eux par l'intermédiaire d'une clé 45 également en lamellé-collé.

L'assemblage de chaque longeron sur la clé 45 est effectué par collage et enturage, c'est-à-dire par imbrication mutuelle de dentures complémentaires 46 (fig. 7) découpées dans les tranches mutuelles en regard des lamelles composant ces deux éléments.

Ces dentures 46 présentent avantageusement la forme de dents de scie triangulaires pointues comme visible sur la figure 7.

Lorsque la coque est dans sa position de service dressée illustrée sur la figure 6, le plan moyen de chaque lamelle constitutive de chaque longeron inférieur est vertical et le plan moyen de chaque lamelle constitutive de chaque clé 45 est incliné sur la verticale d'un angle qui est égal à la moitié de l'angle A d'inclinaison sur la verticale du plan moyen de chaque lamelle constitutive de chaque longeron supérieur.

Les traverses horizontales 39, 41 et 42 sont constituées par des pièces en bois massif.

Celle 42, de ces traverses, située au niveau de la ligne de pliure X de la coque relie entre elles les différentes clés 45.

Dans le cas illustré pour lequel la coque comprend une membrure intermédiaire 40, ladite traverse 42 est composée de deux demi-traverses disposées dans le prolongement l'une de l'autre et s'étendant chacune horizontalement entre la clé centrale comprise par ladite membrure intermédiaire 40 et la clé comprise par une membrure latérale 38 et chaque demi-traverse est fixée sur les deux clés correspondantes par clouage et/ou par collage.

Il est avantageux de donner aux surfaces extérieures des clés 45 et demi-traverses 42 des formes identiques et disposées horizontalement dans le prolongement l'une de l'autre de façon à faciliter le support des parements externes.

Cette forme peut être celle incurvée d'une tuile ou portion de cylindre de révolution.

Dans le mode de réalisation illustré, ladite forme est celle d'une ferme ou d'un dièdre d'arête horizontale dont l'angle au sommet est supplémentaire de l'angle A.

Dans ce cas la fermeture externe de la coque peut être effectuée à l'aide de deux parements totalement plats s'étendant chacun jusqu'à l'arête horizontale de la ferme, la juxtaposition mutuelle de ces deux parements étant effectuée selon cette arête.

Pour compléter la continuité de cette fermeture et renforcer la coque en assurant un bon transfert des efforts de l'un des parements externes à l'autre, on recouvre avantageusement la zone de juxtaposition de ces parements par une tôle 47 (fig. 8), notamment en aluminium, pliée selon un V dont l'ouverture est égale à celle de la ferme, les deux ailes de cette tôle étant fixées respectivement sur les deux plages planes de la ferme par clouage ou agrafage en 48 avec interposition des bords juxtaposés des deux parements en question.

Le bord supérieur de la tôle 47 est de préférence aménagé de façon à éviter toute introduction d'eau de pluie entre celle-ci et le parement qu'elle recouvre, en étant éventuellement associé à cet effet à un joint ou couvre-joint approprié.

La fermeture interne de la coque peut également être effectuée à l'aide de deux parements plats interrompus chacun au niveau des clés 45 (voir fig. 6), c'est-à-dire à une petite distance de la traverse 42, comme visible sur la figure 8.

La continuité et la reprise des efforts sont obtenus ici à l'aide d'un morceau de contre- plaqué 49 cintré en forme de tuile cylindrique et fixé par collage et agrafage, d'une part en son centre en 50 sur la face latérale en regard de la traverse 42, et d'autre part supérieurement en 51 sur le bord inférieur du parement supérieur et inférieurement sur le bord supérieur du parement inférieur.

Chacune de ces deux dernières fixations est de préférence effectuée sur un flanc de l'une des traverses d'entretoisement ci-dessus 41.

L'assemblage obtenu de la manière ci-dessus décrite entre les deux pans plats constitutifs de la coque pliée en V est très solide et permet de donner au pan oblique supérieur une grande portée horizontale, ce qui est surprenant pour une structure en bois.

Il est à noter par ailleurs que ce résultat est obtenu en mettant en oeuvre des matériaux économiques, essentiellement à base de bois.

Pour établir une construction à l'aide des coques en V ci-dessus décrites, on dresse au moins deux de ces coques de façon telle qu'elles présentent chacune une base 8 verticale, que les deux bases soient parallèles et que les pans supérieurs obliques 9 des deux panneaux soient tournés l'un vers l'autre et prennent appui l'un contre l'autre (fig. 2 et 3).

En outre, chaque base 8 est montée sur un bloc de fondation 10, de préférence par l'intermédiaire d'un appui souple 11 formant semi-articulation et l'appui mutuel des pans supérieurs 9 est effectué avantageusement au niveau d'une articulation 12 d'axe horizontal H formant charnière.

L'ensemble triangulé ainsi obtenu, qui forme une sorte d'"arche", peut subir de légères déformations lorsqu'il est soumis à des efforts externes de grande intensité tels que ceux dus à la survenance d'un vent violent ou d'une tempête ou encore d'un ébranlement sismique du sol: ledit ensemble est en mesure de résister à de tels efforts sans qu'il en résulte des contraintes locales excessives susceptibles d'entraîner des détériorations ou fractures.

Le mode d'assemblage considéré est particulièrement avantageux dans le cadre de l'utilisation des coques en V très légères décrites ci-dessus: il permet en effet d'accroître notablement la robustesse globale de l'édifice au point de la rendre comparable à celle d'un édifice de mêmes dimensions construit avec des matériaux classiques beaucoup plus lourds, savoir généralement au moins cinq fois plus lourds, et beaucoup plus coûteux.

L'épaisseur des "arches" triangulées définies ci-dessus est multipliée en juxtaposant latéralement contre les coques constitutives de ces arches d'autres coques semblables, ce qui forme des ouvrages voûtés constitués de plusieurs arches juxtaposées.

Ces ouvrages sont fermés à leurs deux extrémités par des pignons transversaux.

Les assemblages latéraux mutuels des divers panneaux constitutifs des façades et pignons sont assurés de façon étanche vis-à-vis des eaux de pluie et de préférence vis-à-vis de la chaleur et des sons.

Les formes susceptibles d'être données aux ouvrages en question sont extrêmement variées.

L'une d'elles, visible sur la figure 2, est celle d'une maisonnette classique à murs verticaux surmontés d'une toiture à double pente.

Dans cette réalisation, un plancher intermédiaire 13 est prévu, supporté par des consoles 14 prévues en attente sur les coques 1 de façon à former un étage.

Dans une variante schématisée sur la figure 3, les deux coques constitutives pliées en V présentent des hauteurs inégales et prennent appui l'une contre l'autre au niveau de deux articulations 12 et 12₁ qui sont portées toutes les deux par un mur central 15 s'étendant parallèlement aux bases 8 de ces deux panneaux.

On pourrait également envisager des ouvrages comprenant des toitures du type des "sheds" et composés :
- à leurs deux extrémités, de coques du genre de celles décrites ci-dessus,
- et, entre ces extrémités, de pans inclinés correspondant aux tronçons supérieurs de telles coques et reposant à leurs bases sur des semi- articulations elles-mêmes placées au sommet de poteaux intérieurs auxdits ouvrages.

Un mode de réalisation d'articulation supérieure a été illustré sur les figures 4 et 5.

Il se présente sous la forme d'une charnière comportant:
- une pluralité de douilles métalliques 16 prolongées extérieurement par des paumelles 17 solidarisées avec les coques à assembler,
- et une barre 18 traversant ces douilles ou plus précisément des coussinets 19 en matière plastique formant paliers emmanchés à force dans lesdites douilles.

Les nombres et positions respectives de ces douilles et paumelles sont choisis de façon telle qu'après mise en place de la barre 18 dans les douilles, les positions respectives des deux coques articulées l'une sur l'autre sont rigoureusement définies selon la direction de l'axe d'articulation H: il suffit notamment à cet effet de prévoir deux paires de douilles juxtaposables pour chaque articulation, les deux douilles les plus rapprochées étant liées à un panneau et les deux douilles les plus écartées, à l'autré panneau.

Chaque articulation est surmontée par un couvre-joint ou chapeau 20 constitué notamment par une tôle pliée en V renversé, avec interposition d'une masse de remplissage 21 permettant de compléter l'étanchéité et l'isolation thermique de la toiture, cette masse étant par exemple constituée en laine de verre.

La fabrication des coques 1 pliées en V ci-dessus peut être mise à profit pour rapporter en usine sur la face extérieure de ces coques une tôle 54 (fig. 9 et 12) maintenue parallèle à cette face par des entretoises 55 agencées de façon à délimiter un ensemble de canaux parallèles 56 s'étendant sur toute la hauteur de la coque.

Les entretoises 55 peuvent être des nervures longitudinales faisant corps avec la tôle 54.

Les canaux 56 en question, dont l'extrémité supérieure ou inférieure est mise en communication avec le volume V de la construction términée, peuvent être utilisés de toute manière désirable pour guider la circulation, naturelle ou forcée, d'un courant d'air ascendant ou descendant permettant de ventiler et/ou de climatiser le volume V.

La surface extérieure de la tôle 54 peut être munie de moyens d'accrochage pour éléments de couverture ou d'habillage tels que tuiles, panneaux de façade..., moyens tels que des ailettes 57 faisant corps avec ladite tôle.

Pour faire déborder horizontalement la toiture inclinée d'une construction du genre ci-dessus sur le mur vertical que cette toiture prolonge vers le haut, on peut rapporter extérieurement sur la portion supérieure de ce mur une poutre creuse 58 (fig. 10) formant auvent et présentant une section triangulaire, ladite poutre étant délimitée par:
- une face verticale 58₁ appliquée contre ladite portion supérieure,
- une face inférieure horizontale 58₂,
- une face supérieure inclinée 58₃ prolongeant exactement la face supérieure de la toiture inclinée.

Pour assurer un assemblage extrêmement solide entre le pan incliné supérieur de chaque coque et son pan vertical inférieur, et ainsi rendre impossible en toutes circonstances l'arrachement de la toiture de la construction comportant une telle coque, il est avantageux de prévoir au moins un câble 59 (fig. 11) en acier tendu à l'intérieur de ladite coque entre un point d'ancrage inférieur 60 localisé dans la fondation et un point d'ancrage 61 situé au sommet de la coque, notamment au niveau de l'articulation de cette coque sur la coque en regard.

A titre purement illustratif et aucunement limitatif, on donne ci-après quelques indications sur un mode de réalisation de coque conforme à la figure 6 ayant donné toute satisfaction:
- épaisseur totale de la coque: de l'ordre de 17 cm
- largeur de la coque selon la direction X : 1,20 m,
- angle A d'inclinaison sur la verticale du plan oblique : 60°,
- hauteur du pan inférieur-vertical : 2,50 m,
- longueur du pan supérieur oblique : 3,50 m,
- épaisseur de chaque membrure latérale 38 selon la direction X : 4 cm,
- épaisseur de la membrure centrale 40 selon la direction X : 6 cm,
- largeur de la face interne de chaque clé 45 : 22 cm,
- hauteur des dents 46 des entures : 3 cm et pas entre ces dents : 1 cm.

En suite de'quoi, et quel que soit le mode de réalisation adopté, on dispose finalement de coques pliées en V et de constructions composées de telles coques, dont la constitution et le montage résultent suffisamment de ce qui précède.

Ces coques et constructions présentent de nombreux avantages par rapport à celles antérieurement connues et en particulier les suivants :
- l'extrême légèreté, le poids linéaire de l'ensemble mur de façade-toiture à base de bois étant plusieurs fois inférieur au poids linéaire correspondant des solutions à préfabrication lourde,
- la simplicité de l'assemblage sur place du fait notamment qu'il est inutile de prévoir des raccords spéciaux et étanches entre les bords supérieurs des murs et les bords inférieurs des pans de toiture adjacents, ces murs et pans étant constitués de pièces monoblocs,
- la possibilité de préfabriquer en usine ces pièces monoblocs,
- le prix de revient extrêmement bas qui découle notamment des avantages précédents, la grande légèreté entraînant en particulier un certain nombre de réductions concomitantes telles que celle du volume des matériaux utilisés, celle des frais de transport, celle de l'importance des fondations ...
- l'excellente résistance de la construction aux sollicitations externes (vents, secousses sismiques ...) en raison de sa légère déformabilité sans rupture,
- l'universalité des formes susceptibles d'être créées pour les constructions obtenues à partie d'un très petit nombre d'éléments ou composants modulaires de départ,
- l'originalité marquée de certaines de ces formes (en particulier il est facile de prévoir des lanternes d'éclairage ou des cheminées au faîte des constructions proposées, moyennant des interruptions locales des charnières d'articulation supérieures),
- la possibilité de donner au contraire à d'autres constructions des formes tout à fait conventionnelles et parfaitement adaptées aux styles locaux.

## Revendications

1. Composant de construction préfabriqué, constitué par un panneau autoporteur plat s'étendant selon un dièdre en V à angle obtus et propre à former une tranche verticale de l'ensemble composé par un pan de mur extérieur plat d'une construction et par un pan de toiture plat prolongeant ce mur vers le haut, ledit panneau se présentant sous la forme d'un châssis (37) délimité latéralement par des membrures (38) en V dont la longueur déployée est supérieure à 5 mètres, fermé par des parements parallèles (43) en contreplaqué ou matériau analogue et contenant un matériau thermiquement isolant (44), caractérisé en ce que chacune de ses deux membrures latérales (38) en V est constituée par deux longerons droits en bois assemblés par enturage et collage sur une clé intermédiaire (45) en lamellé-collé, le plan des faces de chaque lamelle constitutive de cette clé (45) étant d'une part perpendiculaire au plan formé par les axes longitudinaux des deux longerons constituant le V et d'autre part incliné sur chacun de ces axes d'un angle égal à la moitié de l'angle (A) formé entre ces derniers.

2. Composant selon la revendication 1, caractérisé en ce que les deux membrures latérales en V (38) sont solidarisées entre elles par des traverses horizontales en bois massif (39, 41, 42) dont l'une (42) relie les deux clés (45) de deux membrures (38) latérales successives.

3. Composant selon la revendication 2, caractérisé en ce que la continuité de la face interne de la zone de raccordement des deux pans du mur et de la toiture est obtenue à l'aide d'une feuille en contre-plaqué cintrée (49) fixée sur le bord inférieur du parement interne supérieur (43), sur le bord supérieur du parement interne inférieur (43) et sur la traverse (42) reliant les deux clés (45).

4. Composant selon l'une quelconque des revendications 2 et 3, caractérisé en ce que la continuité de la face externe de la zone de raccordement des deux pans est obtenue à l'aide d'une tôle pliée en V (47) fixée sur la traverse (42) reliant les deux clés (45) ainsi que sur le bord inférieur du parement externe supérieur et que sur le bord supérieur du parement externe inférieur.

5. Composant selon l'une quelconque des précédentes revendications, caractérisé en ce qu'il comprend des moyens (14) agencés pour supporter une rive d'un plancher (13) d'un étage.

6. Composant selon l'une quelconque des précédentes revendications, caractérisé en ce que le panneau présente des ouvertures équipées de baies vitrées ou analogues (62, 63).

7. Composant selon l'une quelconque des précédentes revendications, caractérisé en ce que la surface extérieure du panneau est recouverte d'une tôle (54) maintenue parallèle à cette surface, à une petite distance de celle-ci, par des entretoises (55) solidaires de ladite tôle (54), qui délimitent des canaux (56) s'étendant sur toute la hauteur du composant, canaux utilisables à des fins de ventilation et/ou de climatisation du volume intérieur de la construction.

8. Composant selon la revendication 7, caractérisé en ce que la face extérieure de la tôle (54) est munie de moyens d'accrochage (57) pour des éléments de couverture.

9. Composant selon l'une quelconque des précédentes revendications, caractérisé en ce qu'est rapportée extérieurement sur la portion supérieure du pan de mur vertical de ce composant une poutre creuse (58) formant auvent, de section droite triangulaire, délimitée par une face verticale (58 ) appliquée contre ladite portion, par une face horizontale inférieure (58₂) et par une face inclinée (58₃) prolongeant vers le bas la face extérieure du pan incliné de toiture.

10. Composant selon l'une quelconque des précédentes revendications, caractérisé en ce que la continuité du panneau déployé et dressé est renforcée par au moins un câble (59) tendu entre deux points d'ancrage (60,61) situés respectivement dans la fondation du pan de mur vertical et au sommet du pan incliné de toiture.

## Patentansprüche

1. Fertigbauteil mit einer ebenflächigen selbsttragenden platte, die sich nach einem V-förmigen Dieder mit stunpfem Winkel erstreckt und zur Bildung eines vertikalen Konstruktionsabschnittes dient, der durch ein Feld einer ebenen Außenwand eines Bauwerkes und ein ebenes Dachfeld gebildet ist, welches diese Wand nach oben verlängert, wobei die Platte die Form eines Rahmens (37) hat, der seitlich durch V-förmige Gurte (38) begrenzt ist, deren abgewickelte Länge größer als 5 m ist, und durch parallele Verkleidungen (43) aus Sperrholz oder einem ähnlichen Material verschlossen ist und wärmeisolierendes Material (44) enthält, dadurch gekennzeichnet, daß jeder seiner beiden seitlichen V-förmigen Gurte (35) durch zwei gerade Träger aus Holz gebildet ist, die durch Stoß und Leimung auf einen Zwischenkeil (45) aus verleimten Lamellen zusanmengefügt sind, wobei die Ebene der Seiten jeder Lamelle dieses Keiles (45) einerseits senkrecht zur Ebene durch die Längsachsen der beiden das V bildenden Träger steht und anderseits zu jeder dieser Achsen unter einem Winkel geneigt ist, der gleich dem halben Winkel (A) zwischen diesen Achsen ist.

2. Bauteil nach Anspruch 1, dadurch gekennzeichnet, daß die beiden seitlichen V-förmigen Gurte (35) untereinander durch horizontale Träger (39, 41, 42) aus Massivholz verbunden sind, von denen einer (42) die beiden Zwischenkeile (45) der beiden aufeinanderfolgenden seitlichen Gurte (35) verbindet.

3. Bauteil nach Anspruch 2, dadurch gekennzeichnet, daß die Kontinuität der Innenseite der Anschlußzone des Wandfeldes und des Dachfeldes mit Hilfe einer Tafel aus Sperrholz (49) erhalten wird, die am unteren Rand der oberen inneren Verkleidung (43), am oberen Rand der unteren ineren Verkleidung (43) und an dem die beiden Keile (45) verbindenden Querträger (42) befestigt sind.

4. Bauteil nach Anspruch 2 oder 3, dadurch gekennzeichnet, daß die Kontinuität der Außenseite der Anschlußzone der beiden Felder mit Hilfe eines V-förmig abgewinkelten Bleches (47) erzielt wird, das an dem die beiden Keile (45) verbindenden Querträger (42) sowie am unteren Rand der oberen Außenverkleidung und am oberen Rand der unteren Außenverkleidung befestigt ist.

5. Bauteil nach einem der vorhergehenden Ansprüche, dadurch gekennzeichnet, daß er Mittel (14) aufweist, die so ausgebildet sind, daß sie einen Rand einer Decke (13) eines Stockwerkes tragen.

6. Bauteil nach einem der vorhergehenden Ansprüche, dadurch gekennzeichnet, daß die Platte Öffnungen aufweist, die mit Glashalterahmen (62, 63) od.dgl. ausgestattet sind.

7. Bauteil nach einem der vorhergehenden Ansprüche, dadurch gekennzeichnet, daß die Außenfläche der Platte von einem Blech (54) bedeckt ist, das in kleinem Abstand parallel zu dieser Fläche durch mit dem Blech (54) verbundene Stege (55) gehalten ist, welche Kanäle (56) begrenzen, die sich über die gesamte Höhe des Bauteiles erstrecken und zur Ventilation und/oder Klimatisierung des Innenraumes des Bauwerkes verwendbar sind.

8. Bauteil nach Anspruch 7, dadurch gekennzeichnet, daß die Außenseite des Bleches (54) mit Verankerungsmitteln (57) für Abdeckelemente ausgestattet ist.

9. Bauteil nach einem der vorhergehenden Ansprüche, dadurch gekennzeichnet, daß auf der Außenseite des oberen Abschnittes des vertikalen Außenwandfeldes des Bauteiles ein hohler Träger (58) angesetzt ist, der ein Vordach mit dreieckigem Querschnitt bildet, begrenzt durch eine vertikale Seite (58₁), welche an dem genannten Abschnitt anliegt, durch eine horizontale untere Seite (58₂) und durch eine geneigte Seite (55₃), welche die Außenfläche des geneigten Dachfeldes nach unten verlängert.

10. Bauteil nach einem der vorhergehenden Ansprüche, dadurch gekennzeichnet, daß die Kontinuität der versetzten und aufgerichteten Platte durch zumindest ein Kabel (59) verstärkt wird, das zwischen zwei Verankerurgspunkten (60, 61) gespannt ist, die am Boden des vertikalen Wandfeldes und an der Spitze des geneigten Dachfeldes angeordnet sind.

## Claims

A prefabricated constructional component formed by a flat self-supporting panel extending as a V dihedron with an obtuse angle and adapted to form a vertical section of the assembly formed by a flat outer wall pane of a construction and by a roof pane extending this wall upwardly, said panel being in the form of a frame (37) defined laterally by beams (38) bent in a V shape whose opened out length is greater than 5 m, which frame is closed by two flat parallel facings (43) made of plywood or of an analogous material and contains a heat insulating material (44), characterized in that each of its two lateral V beams (38) is formed by two straight wood stringers assembled together by imbricating and sticking to an intermediate key (45) made from bonded laminate, the plane of the faces of each lamination composing said key (45) being on the one hand perpendicular to the plane formed by the longitudinal axes of the two stringers composing the V and on the other hand inclined on each of said axes at an angle equal to the half of the angle (A) formed between said axes.

2. The component according to claim 1, characterized in that the two lateral V beams (38) are firmly secured together by horizontal cross pieces made from solid wood (39, 41, 42) one of which (42) connects together the two keys (45) of two successive lateral beams (38).

3. The component according to claim 2, characterized in that the continuity of the internal face of the zone binding the wall pane and the roof pane is obtained by means of a bent plywood sheet (49) fixed to the lower edge of the upper internal facing (43), to the upper edge of the lower internal facing (43) and to the cross piece (42) connecting the two keys together.

4. The component according to any one of claims 2 and 3, characterized in that the continuity of the external face of its zone binding the wall pane and the roof pane is obtained by means of a metal sheet bent in a V shape (47) fixed to the cross piece (42) joining the two keys (45) together as well as to the lower edge of the upper external facing and to the upper edge of the lower external facing.

5. The component according to any one of the preceding claims, characterized in that it comprises means (14) adapted so as to support an edge of the floor (13) of a storey.

6. The component according to any one of the preceding claims, characterized in that the panel is formed with openings equipped with windows or similar (62, 63).

7. The component according to any one of the preceding claims, characterized in that the external surface of the panel is covered with a metal sheet (54) held parallel to this surface, at a small distance therefrom, by spacers (55) integral with said metal sheet (54), wich define channels (56) extending over the whole height of the component, which channels can be used for ventilating and/or air conditioning the inner volume of the construction.

8. The component according to claim 7, characterized in that the outer face of the metal sheet (54) is provided with fastening means (57) for covering elements.

9. The component according to any one of the preceding claims, characterized in that there is added externaily to the upper portion of the vertical wall pane of this component a hollow beam (58) forming a weatherboard, having a triangular cross section and defined by a vertical face (58₁) applied against said portion, by a lower horizontal face (58₂) and by a slanting face (58₃) extending downwardly the outward face of the slanting pane of the component.

10. The component according to any one of the preceding claims, characterized in that the continuity of the opened out and erectrd panel is reinforced by at least one cable (59) stretched between two anchorage points (60, 61) situated respectively in the foundation of the vertical pane and at the top of the slanting pane.
